# EUROPÄISCHE PATENTSCHRIFT

(11) **EP 0 444 431 B1**
(45) Veröffentlichungstag und Bekanntmachung des Hinweises auf die Patenterteilung: **08.05.1996**
(21) Anmeldenummer: 91101420.7
(22) Anmeldetag: 04.02.1991
(51) Int. Cl.: B22C 11/04

(54) **Verfahren und Vorrichtung zum Herstellen von Kernen für Giessereizwecke**
Method and apparatus for manufacturing foundry cores
Procédé et dispositif pour fabriquer des noyaux de fonderie

(30) Priorität: 28.02.1990 DE 4006176
(43) Veröffentlichungstag der Anmeldung: 04.09.1991
(73) Patentinhaber: Adolf Hottinger Maschinenbau GmbH, D-68219 Mannheim (DE)
(72) Erfinder: Rommel, Reiner, W-6835 Brühl (DE); Landua, Werner, W-6800 Mannheim 81 (DE); Schimpf, Wolfgang, W-6800 Mannheim 31 (DE)
(74) Vertreter: Lempert, Jost, Dipl.-Phys. Dr. rer.nat.

(56) Entgegenhaltungen:
- DE-C- 3 148 461
- US-A- 4 083 396

## Beschreibung

Die Erfindung betrifft eine Vorrichtung nach dem Oberbegriff des Anspruchs 1 sowie ein Verfahren nach dem Oberbegriff des Anspruchs 13.

Aus der US-A-4 184 533 ist eine Maschine zum Ausformen von Sand in Kernen oder Formen bekannt. Auf einem Drehtisch sind drei Rahmen angeordnet, die durch den Drehtisch über drei Stationen bewegt werden, wobei sie in einer Station zugeführt werden, in der nächsten Station begast und in der dritten Station fortgeführt werden.

Es ist ein zweiter Drehtisch vorgesehen, dessen Achse neben und außerhalb des Umfangs des ersten Drehtisches angeordnet ist und der Schußhauben trägt. Dieser fördert die Schußhauben in entsprechende Stationen über den jeweiligen dort befindlichen Formkasten. Nachteilig ist, daß, insbesondere wenn die Zahl der Werkzeuge und damit auch der Schußhauben, erhöht werden soll, die bekannte Maschine sehr raumgreifend wird.

Weiterhin sind ein Verfahren und eine Vorrichtung zum Herstellen von Kernen für Gießereizwecke in der WO 87/07543 beschrieben, auf die ausdrücklich, insbesondere auch hinsichtlich der eigentlichen Form- und Kernteilerzeugung verwiesen wird. Die bekannte Vorrichtung weist herkömmliche Kernformmaschinen auf, deren Anzahl der der herzustellenden für eine Form bzw. einen Kern gewünschten Form- bzw. Kernteile entspricht. Es ist weiterhin eine Verfahreinrichtung vorgesehen, mit der die hergestellten Formteile in einem ihrer Teilkästen zu einer Fügestation verfahren werden, in der sie zu der gewünschten Gesamtform zusammengefügt werden. Anschließend fahren die jeweiligen Teilkästen wieder in ihre Formmaschine zurück, damit dann dort die Herstellung wiederum eines entsprechenden Formteils erfolgen kann.

Nachteilig ist, daS hochwendige und teure Formmaschinen in der gleichen Anzahl vorhanden sein müssen, wie Formteile zur Herstellung der Gesamtform erforderlich sind. Die Formmaschinen haben erhebliche Stillstandszeiten bedingt durch die Zeit, bis das von ihnen hergestellte Formteil zum Zusammenfügen in der Fügestation an der Reihe ist, und während des Zusammenfügens des von ihnen hergestellten Formteils. Darüber hinaus sind aufgrund der notwendigen erheblichen Verfahrwege, die sich bei mehreren zu einer Form zusammenzufügenden Formteilen notwendigerweise überproportional steigern, erhebliche Herstellungszeiten für eine Gesamtform erforderlich. Weiterhin sind die in einem erheblichem Umfang gegebenen linearen Verfahrbewegungen für die Teilkästen und ihre Formteile kinematisch ungünstig.

Der Erfindung liegt die Aufgabe zugrunde, eine Vorrichtung und ein Verfahren zum Herstellen von Kernen zu schaffen, welche unter Vermeidung der oben genannten Nachteile in raumsparender Weise eine Verbesserung der Formteilherstellung mit geringem apparativem bzw. konstruktivem Aufwand ermöglicht.

Erfindungsgemäß wird die genannte Aufgabe bei einer Vorrichtung bzw. einem Verfahren der eingangs genannten Art durch die kennzeichnenden Merkmale der Ansprüche 1 bzw. 13 gelöst.

Durch die erfindungsgemäße Lösung ist nur noch eine Einrichtung zur Herstellung der Formteile - Schuß- und Begasungsstation - bei der erfindungsgemäßen Vorrichtung notwendig, um Formen oder Kerne aus Formteilen, insbesondere Formsand, bis zu einer gewünschten vorgegebenen Form- und Kernteilzahl herzustellen. Letztere wird lediglich dadurch bestimmt, wie viele Werkzeuge bzw. Schußhauben an den entsprechenden Förderern vorgesehen werden. In der Regel wird eine (Gesamt-)Form aus zwei Formteilen, einem Basis- oder Grundformteil und einem Abschluß-Formteil bestehen, wobei innerhalb oder zwischen dieser ein Kern aus mehreren Kernteilen angeordnet ist. Die Zahl der Kernteile und der - in der Regel - zwei Formteil bestimmt dann die Gesamtzahl der Form- und Kernteile für die zusammenzusetzende (Gesamt-)Form.

Im Hinblick auf üblicherweise herzustellende Formen und die Anzahl der zu ihrer Herstellung notwendigen Formteile hat sich herausgestellt, daß Förderer mit zehn Werkzeugen optimal sind. Selbstverständlich können auch Förderer mit weniger, beispielsweise fünf, oder mehr Werkzeugen, beispielsweise zwölf, vorgesehen sein.

Während, wie gesagt, nur eine Schußeinrichtung im Rahmen der Gesamtvorrichtung erforderlich ist, kann beispielsweise an eine Vorrichtung, die an sich zur Herstellung von Formen aus einer Vielzahl von Formteilen vorgesehen ist und dementsprechend viele Werkzeuge fördern kann, gegebenenfalls eine weitere Schußstation vorgesehen sein, die zusätzlich zum Einsatz kommen kann, wenn mit der Vorrichtung Formen herstellt werden sollen, die deutlich weniger Einzelformteile benötigen, insbesondere gleich oder weniger als die Hälfte der gesamten an dem Förderer vorgesehenen Werkzeuge. In dieser Weise können mit einer erfindungsgemäßen Vorrichtung gleichzeitig mehrere Formen hergestellt werden.

Ein wesentlicher Vorteil der Erfindung liegt darin, daß die teure und aufwendige Schuß- und Begasungsstation nur entsprechend der Anzahl der herzustellenden Gesamtformen, nicht aber entsprechend der Anzahl der einzelnen Teilformen vorhanden sein müssen. Darüberhinaus ist die Schuß- und Begasungsstation im übrigen praktisch permanent im Einsatz und weist keinerlei hohe Stillstandszeiten auf.

Ein weiterer Vorteil besteht darin, daß die Hauptbewegung der Werkzeuge mittels eines Werkzeugträgers in Form eines Karussells in Form einer Kreisbewegung erfolgen kann, die kinematisch günstiger ist als die gesamte Hin- und Herbewegung eines Teile-Formkastens für sämtliche Formteile. Demgemäß sieht ein bevorzugte Ausgestaltung vor, daß die Förderer für die Werkzeuge und Schußhauben Rundläufer, insbesondere in Form von die Werkzeuge und die Schußhauben an ihren Umfang tragenden Karussellen sind. In Weiterbildung kann vorgesehen sein, daß die Umlaufachsen der Förderer in dem durch ihren Umfang begrenzten Bereich, aber relativ senkrecht zueinander versetzt angeordnet sind.

Um weiterhin das Einschießen der Formsandmischung sowie der Begasung zu Verbessern, ist in weiterer Ausgestaltung vorgesehen, daß die Schußstation einen linear über dem in der Schußstation befindlichen Werkzeug verfahrbaren Schußkessel- und Begasungswagen mit einem Schußkessel und einer Begasungshaube aufweist, wobei der Schußkessel mit Einrichtungen zur Aufnahme und Übertragung der Schußhaube über das Werkzeug versehen ist, wobei weitere Verbesserungen dadurch erreicht werden, daß die Schußstation radial zu beiden Drehachsen angeordnet ist bzw. daß mehrere Mischungsbunker vorhanden sind, die mittig oberhalb in die Positionierungsstelle bringbar sind, in die diese Schußhauben durch den Schußhaubenträger zum Einschießen des Kernformmaterials (Sand) in die Werkzeuge gebracht werden.

Zur weiteren Automatisierung des Verfahrensablaufs ist eine Umsetzeinrichtung zum Aufnehmen von Ausstoßerplatten und Entfernen derselben von den Werkzeugen in einer Station vor der Formstation vorgesehen, wobei Weiterbildungen vorsehen, daß die Umsetzeinrichtung einen Schwenkarm aufweist und daß die Begasungshaube eine Einrichtung zur Aufnahme und zum Ausstoßen der Ausstoßerplatten aufweist.

Eine äußerst bevorzugte Ausgestaltung sieht vor, daß sich an die Schußstation eine Einrichtung (Transferstation) zum Entfernen eines Grundformkastens mit darin befindlichem geformtem Formteil aus dem Werkzeugträger für die Werkzeuge und zum Zurückbewegen in den Bereich geöffneter Folgewerkzeuge anschließt. Diese Ausgestaltung ist weiterhin gekennzeichnet durch Einrichtungen zum Halten von geformten Formteilen in Oberkästen von Werkzeugen und zum Zusammenfügen eines so gehaltenen Formteils mit in einem Unterkasten Grund- eines anderen Werkzeugs gehaltenen, gegebenenfalls schon zusammengefügten Formteilen (Paket der Formteile). Durch diese Ausgestaltung der erfindungsgemäßen Vorrichtung und den entsprechenden erfindungsgemäßen Verfahrensablauf ergibt sich der weitere Vorteil, daß bis auf den Grundform-Unterkasten keinerlei weitere Formkastenteile, insbesondere kein Formkastenteil der anderen Werkzeuge aus dem zyklischen bzw. Endlosförderer für die Werkzeuge - der wie gesagt, in bevorzugter Weise als kreisförmiges Karussell ausgebildet ist - herausgenommen werden müssen. Das Fügen erfolgt nicht in einer separaten abliegenden Fügestation, wie dies beim Stand der Technik der Fall ist, sondern unmittelbar in den festgehaltenen Werkzeugen selbst. Hierzu werden deren Einzelkästen lediglich auf senkrechten Abstand voneinander gebracht. Dabei werden die Öffnungs- und Schließbewegungen der Werkzeuge, die ohnehin erforderlich sind, und die hierzu erforderlichen Einrichtungen, wie vorzugsweise Hydraulikzylinder, zur Durchführung des Fügevorganges selbst genutzt.

Darüberhinaus bietet die Erfindung die vorteilhafte Möglichkeit, daß der derart ausgestaltenen Transferstation an ihrem dem ersten Förderer abgewandten Ende ein weiterer Förderer, vorzugsweise in Form eines Karussells, mit einer eigenen Schuß- und Begasungsstation zugeordnet ist, so daß in den einzelnen Schußstationen jeweils abwechselnd zusammenzufügende Teile geformt werden und die Einzelformteile wechselweise von dem einen Förderer bzw. von dem anderen Förderer zur Transferstation gebracht und dort durch Einfahren der schon zusammengesetzten Einzelformteile in den jeweiligen Fördererbereich mit diesen zusammengefügt werden.

Bei einer solchen Ausgestaltung kann vorzugsweise weiterhin vorgesehen sein, daß zumindestens einer der Endlosförderer eine weitere Transferstation aufweist, so daß, wenn Formen mit geringer Anzahl von Formteilen erstellt werden, die beiden Vorrichtungen auch unabhängig voneinander arbeiten können. Diese Ausgestaltung bietet die Möglichkeit durch Arbeiten der beiden Förderer im Verbund Formteile mit einer hohen Einzelformteilanzahl automatisch herzustellen, während, in dem Fall, wenn dies gewünscht wird, zwei Formen, gegebenenfalls auch unterschiedlicher Art mit geringerer Formteilzahl unabhängig auf den Maschinen parallel hergestellt werden können.

Wenn einerseits Formen mit einer Vielzahl von Formteilen, andererseits aber an der gleichen Fertigungsstätte auch Formen mit geringerer Anzahl von Formen hergestellt werden sollen, so wird die Stückzahlverteilung bestimmen, ob ein Rundläufer mit einer großen Anzahl von Werkzeugen und ein oder zwei Formstationen oder aber zwei Rundläufer mit geringerer Werkzeuganzahl und einer gemeinsamen Transferstation eingesetzt werden.

Die Erfindung bietet darüber hinaus die Möglichkeit, daß in dem Fall, daß die Formen aus einer Formteilanzahl erstellt werden sollen, die größer ist als die Werkzeugzahl der Vorrichtung gegebenenfalls vorzugsweise einzelne Formteile separat an separaten Formmaschinen hergestellt und im Rahmen der Transferstation separat eingesetzt werden können.

Weitere Vorteile und Merkmale der Erfindung ergeben sich aus den Ansprüchen und aus der nachfolgenden Beschreibung, in der ein Ausführungsbeispiel der Erfindung unter Bezugnahme auf die Zeichnung im einzelnen erläutert ist. Dabei zeigt:
- Figur 1: eine schematische Aufsicht einer bevorzugten Ausführungsform der erfindungsgemäßen Vorrichtung;
- Figur 2: eine Seitenansicht entsprechend dem Pfeil II in der Figur 1;
- Figur 3: eine Sicht entsprechend III der Figur 1 auf eine Transferstation der erfindungsgemäßen Vorrichtung;
- Figur 4: eine Sicht entsprechend dem Pfeil IV der Figur 1 auf eine Entnahmestation der erfindungsgemäßen Vorrichtung.
- Figur 5: schematisch eine andere Ausgestaltung einer erfindungsgemäßen Vorrichtung zur Durchführung des erfindungsgemäßen Verfahrens; und
- Figur 6: schematisch eine weitere Ausgestaltung einer erfindungsgemäßen Vorrichtung zur Durchführung des erfindungsgemäßen Verfahrens.

Die erfindungsgemäße Vorrichtung zur Herstellung von Formen für Gießereizwecke, nämlich insbesondere zum Herstellen von Sandkernen oder dergleichen, weist zunächst an einem Maschinenständer 1a (Fig.2) einen Werkzeugträger 1 in Form eines Kreisförderers für die Werkzeuge 2 auf, die am Umfang des Werkzeugträgers 1 angeordnet sind. Der Werkzeugträger 1 ist um eine Drehachse 3 drehbar. In den geschlossenen Werkzeugen 2 werden die zusammenzusetzenden Formteile 5, 5a (Fig.4,5), insbesondere auch Kernteile, in noch zu beschreibender Weise hergestellt.

Oberhalb des Werkzeugträgers 1 ist ein Schußhaubenträger 4 für Schußhauben 6 angeordnet, der ebenfalls als Kreisförderer ausgebildet ist und sich um eine Drehachse 7 dreht.

Werkzeugträger 1 und Schußhaubenträger 4 können vorzugsweise als jeweils durch einen Präzisions- und Schalttisch angetriebene Drehachse befestigte Tragarme an einem Drehkranztisch für die Werkzeuge 2 bzw. Schußhauben 6 ausgebildet sein.

Im Bereich einer Einrichtung 8 zur Herstellung der Formteile - kurz: Schußstation 8 - sind die durch den Werkzeugträger 1 getragenen Werkzeuge 2 und die zu jedem Werkzeug 2 entsprechend zugehörigen Schußhauben 6 in horizontaler Richtung, also senkrecht zu ihren Drehachsen 3, 7 versetzt zueinander angeordnet, wie dies aus den Figuren 1 und 2 entnehmbar ist. Bei einer solchen Bedingung wird eine optimal kompakte Vorrichtung dadurch erreicht, daß die beiden Achsen 3, 7 in einer Verlängerung der Schußstation 8 zueinander versetzt sind und der Schußhaubenträger 4 gerade einen Umfang aufweist, der die Aufnahme der gewünschten Anzahl der Schußhauben 6 erlaubt. Würde man ausgehend von letzterem übereinstimmende Achsen wählen, so würde sich bei dem gewünschten Versatz in der Schußstation 8 eine größere Dimensionierung der gesamten Vorrichtung ergeben.

In dem der Schußstation 8 über die Drehpunkte 3, 7 diagonal gegenüberliegenden Bereich (bei 9) bewegen sich die Schußhauben 6 im wesentlichen über dem jeweiligen Werkzeug 2.

Die Werkzeuge 2 bestehen in an sich bekannter Weise aus einem Unterkasten 11, einem Oberkasten 12 sowie an diese angepaßte Ausstoßerplatten 13. Jedem Werkzeug ist, wie gesagt, eine eigene angepaßte Schußhaube 6 zugeordnet, die von einer zentralen Einschußöffnung 14 ausgehende Schußkanäle (nicht dargestellt) aufweist, die zu den im Oberwerkzeug 12 ausgebildeten Schußbohrungen für Ausstoßerstäbe 16 der Ausstoßerplatten 13 führen und derart durch diese das Einschießen des Formsandes erlauben.

Die Schußstation 8 weist ein oder mehrere Mischungsbunker 21 (im dargestellten Ausführungsbeispiel zwei) auf, die aus einer Bereitschaftsstellung 22 in eine Einsatzstellung 23 bewegbar sind, die sich mittig oberhalb der Position befindet, in die eine Schußhaube 6 durch den Schußhaubenträger 4 in der Teile-Formstation geführt ist. Zwischen dem dort angeordneten Mischungsbunker 21 und der dort durch den Schußhaubenträger 4 getragenden Schußhaube 6 ist ein Schußkessel- und Begasungswagen 26 in horizontaler Richtung verfahrbar angeordnet. Der Wagen 26 trägt einerseits einen Schußkessel 27 und andererseits in einem dem horizontalen Abstand von Schußhauben und Werkzeugen in der Teile-Formstation entsprechenden Abstand eine Begasungshaube 28, die mit einer Ausstoßvorrichtung 28a versehen ist, mittels derer sie nach der Begasung über eine Ausstoßerplatte 13 mit Ausstoßerstäben 16 ein geformtes Grundformteil aus dem Oberkasten ausstoßen kann, so daß dieses im Unterkasten verbleibt. Die Ausstoßerstäbe 16 an der Ausstoßerplatte 13 stoßen dabei durch die Schußbohrungen im Oberwerkzeug 12.

Der Schußkessel- und Begasungswagen 26 verfährt radial zu beiden Drehachsen 3, 7 (also in der Flucht derselben). Radial außerhalb der Werkzeuge 2 in einem Abstand, der dem schon erwähnten Horizontalabstand zwischen Schußhauben und Werkzeugen bzw. Schußkessel 27 und Begasungshaube 28 am Wagen 26 entspricht, ist eine Ablageplatte 31 für die oberen Ausstoßerplatten 13 angeordnet.

Es ist weiterhin eine Umsetzseinrichtung 32 für die Ausstoßerplatten 13 derart vor der Schußstation 8 angeordnet, daß die Einrichtung 32 mit einem Schwenkarm 33 in einer Werkzeugposition vor der Schußstation 8 die zu dem dort befindlichen Werkzeug 6 gehörige Ausstoßerplatte 13 aufnehmen und zu dem Ablageplatz 31 übertragen und dort ablegen kann. Dabei wird die Ausstoßerplatte 13 entgegen der um etwas über 180 Grad erfolgenden Übertragungsbewegung des Arms 33 relativ zu diesem derart verschwenkt, daß ihre Außenseite immer, d.h. in der Übernahmeposition 34, aber auch auf der Ablageplatte 31 radial nach außen gerichtet bleibt, so daß die Ausstoßerplatte 13 vom Ablageplatz 31 durch die Begasunghaube 28 übernommen und nach der radial nach innen gerichteten linearen Verfahrbewegung derselben wieder korrekt auf dem Oberkasten 12 des Werkzeugs 2 abgesetzt werden kann.

In Drehrichtung A hinter der Schußstation 8 befindet sich eine Transferstation 41. Die Tranferstation 41 weist einen Transferwagen 42 zur Aufnahme eines von zwei in der Vorrichtung verwendeten Grundform-Unterkästen 11a (Transferkästen) eines Grundteilwerkzeugs auf.

Bei der Transferstation 41 sind weiterhin für die Werkzeugunterkästen 11 Hubvorrichtungen 43 sowie für die Werkzeugoberkästen Ausstoßer 44 vorgesehen, die hydraulisch beaufschlagt sind, wie im übrigen auch die weiteren erwähnten horizontalen und vertikalen Linearbewegungen hydraulisch durch den in der Zeichnung angedeuteten Hydraulikzylinder erfolgen.

Einer weiteren Stillstandsposition der Werkzeuge 2 ist eine Entnahmestation 51 zugeordnet. Diese weist ebenfalls einen radial verfahrbaren Wagen, nämlich einen Entnahmewagen 52 für den Grundform-Unterkasten 11a sowie in der zurückgezogenen Position des Entnahmewagens 52 einen Ausstoßer 53 zum Ausstoßen der in dieser befindlichen Form bzw. Kerne auf.

Weiterhin ist im Weg der durch den Werkzeugträger 1 geforderten Werkzeuge 2 unterhalb des Unterkastens ebenfalls eine Hubvorrichtung 54 vorgesehen.

Nach Ausstoßen der aus den einzelnen Formteilen 5,5a zusammengesetzten Form bzw. Kerne aus dem Grundform-Unterkasten 11a können die zusammengesetzten Formen bzw. Kerne in der Entnahmestation entweder von Hand, gegebenfalls mit Hilfsmitteln entnommen werden oder aber es ist eine an sich bekannte Entnahmevorrichtung für die zusammengesetzen Formen und Kerne vorgesehen.

Der Verfahrensablauf ist folgendermaßen:
Bei der erfindungsgemäßen Vorrichtung laufen die beiden Träger 1, 4 synchron um. Wenn nun das Werkzeug 2 mit dem Grundform-Unterkasten 11a in die Station 34 gelangt, so ergreift der Arm 33 die mit dem Werkzeug 2 in diese Station geförderte zugehörige individuelle obere Ausstoßerplatte 13 und überträgt diese in der beschriebenen Weise zum Ablageplatz für die Ausstoßerplatte 13. Gleichzeitig bewegen sich das restliche Werkzeug aus Grundform-Unterkasten 11a und Oberkasten 12 und die zugehörige Schußhaube 6 weiter in die Schußstation 8.

Dort wurde zwischenzeitlich der Schußkessel 27 aus dem über ihn verfahrenen Mischungsbunker 21 mit Sand gefüllt. Der Schußkessel- und Begasungswagen 26 nimmt die Schußhaube auf und verfährt diese mit dem Schußkessel 27 über das Werkzeug 2. Dieses wird dann durch die Hubvorrichtung 17 zunächst geschlossen, indem der Unterkasten 11 bzw. 11a gegen den Oberkasten 12 und beide gemeinsam gegen die Unterseite der Schußhaube 6 und gemeinsam mit dieser gegen den Schußkessel 27 gehoben werden. Anschließend wird der im Schußkessel 27 befindliche Sand in üblicher bekannter Weise durch die Schußhaube 6 und durch deren Kanäle sowie die Schußbohrungen im Oberkasten 12 verteilt in das innere des Werkzeugs 2 eingeschossen.

Währenddessen nimmt die Begasunghaube die Ausstoßerplatte 13 von ihrem Ablageplatz 31 auf. In einem nächsten Schritt wird die Begasunghaube 28 mit der Ausstoßerplatte 13 über das Werkzeug 2 gefahren und auf diesem gasdicht mit ihrem Umfangsrand aufgesetzt. Anschließend erfolgt die Begasung mit einem katalytisch wirkenden Gas, wodurch ein dem Sand zugesetzter Binder aktiviert wird und hierdurch die Verfestigung der Sand-Bindermischung in dem Werkzeug erfolgt.

Bei der Herstellung des Basis- oder Grund-Formteils 5a erfolgt sodann in einem weiteren Arbeitsschritt die Absenkung des Werkzeugs 2 und weiterhin des Unterkastens 11a relativ zum Oberkasten 12 (mittels des Zylinders 18a), wodurch die Ausstoßerplatte 13, die sich im geschlossenen Zustand des Werkzeugs mit Stäben oder Füßen am Unterkasten 11a abgestützt hat, freigegeben wird und mit ihren Ausstoßstäben 16 gleichzeitig mit der Ab-Bewegung des Grund-Unterkastens 11a das geformte Grund-Formteil 5a bzw. den Grundkern) aus dem Oberkasten löst und in den Grund-Unterkasten 11a drückt. Dies kann gegebenenfalls, wenn die Ausstoßerstäbe 16 aus Sicherheitsgründen nach oben hin federbeaufschlagt werden, durch zusätzliche Krafteinwirkung, beispielsweise durch zusätzliches Herunterdrücken eines in der Begasungshaube 28 befindlichen Ausstoßkolbens 28a erfolgen. Anschließend befindet sich das befestigte Grund-Formteil 5a in dem Grund-Unterkasten 11a.

Dieser wird sodann in die nachfolgende Transferstation 41 bewegt. Wenn der fragliche Unterkasten der Basis- oder Grund-Unterkasten 11a mit Grund-Formteil ist, der in der gesamten, aus mehreren Formteilen 5,5a zusammenzusetzenden Form zu unterst zu liegen kommt, so wird dieser von dem Transferwagen 42 aufgenommen und in der Transferstation 41 zusammen mit dem in ihm befindlichen Grundformteil 5a radial nach außen verfahren.

In einem nächsten Schritt gelangt der zugehörige Oberkasten 12 sowie die Aufnahme am Werkzeugträger 1 in die Entnahmestation 51 und übernimmt von dort einen zweiten, identisch ausgebildeten Grundform-Unterkasten 11a. Bei der dargestellten Vorrichtung wird also mit zwei Grundform-Unterkästen 11a gearbeitet, während die sonstigen Unterkästen 11 und Oberkästen 12 sowie Schußhauben 6 nur jeweils einmal vorhanden sind.

Wenn das in der vorstehend beschriebenen Weise hergestellte und im Grundform-Unterkasten 11a verbliebene Grundformteil 5a aus der Schußstation 8 in die Transferstation 41 übertragen wurde, wird gleichzeitig ein weiteres Werkzeug 2 mit zugehöriger Schußhaube in die Schußstation 8 verfahren. Der Verfahrensablauf zur Herstellung und Verfestigung dieses zweiten Formteils erfolgt in der gleichen Weise wie dies vorstehend für das Grundformteil beschrieben wurde. Lediglich der letzte Schritt weicht ab.

Beim Trennen der Kästen 11, 12 wird ein Formteil 5 nicht aus dem Oberkasten 12 in den Unterkasten 11 gestoßen, sondern durch eine unterhalb des Unterkastens 11 befindliche Ausstoßerplatte aus diesem herausgehoben, so daß das Formteil 5 im Oberkasten 12 haften bleibt. Diese Haftung und insbesondere die Haftkräfte im Oberkasten kann der Fachmann in gewünschter Weise einstellen.

Anschließend wird das geformte Formteil 5 bei geöffnetem Werkzeug 2 und haftend im Oberkasten 12 in die Transferstation 41 gebracht. Dort fährt der Transferwagen 42 das ihm vorher im Grundform-Unterkasten 11a übergebene Grundformteil 5a mit letzterem in das geöffnete Werkzeug 2 und insbesondere unter das nachfolgende in seinem Oberkasten 12 gehaltene Formteil 5. Grundform-Unterkasten 11a und Oberkasten 12 mit den entsprechenden Formteilen 5a,5 werden nun zusammengebracht, beispielsweise indem der Grundform-Unterkasten 11a von der Hubvorrichtung 43 der Transferstation 41 indirekt mittels des dort befindlichen Unterkasten 11 gegen den Oberkasten 12 gehoben wird. Beim nachfolgenden Absenken drückt der Ausstoßer 44 die Ausstoßerplatte 13 mit ihren Ausstoßerstiften 16 nach unten, so daß das zunächst in dem Oberkasten 12 befindliche Formteil 5 beim Absenken des Grundform-Unterkasten 11a und des in diesem befindlichen Grundformteil 5a aus dem Oberkasten 12 herausgedrückt und mit Grundform-Unterkasten 11a und in diesem befindlichen Formteil 5 abgesenkt wird. Damit wurde das zweite Formteil mit dem Grundformteil 5a verbunden.

Das Werkzeug für das zweite Formteil durchläuft die Entnahmestation 51, ohne daß dort irgendein Verfahrensvorgang erfolgt. Sämtliche weiteren Formteile 5, aus denen die letztendlich zu schaffende Form zusammengesetzt wird, werden in der gleichen beschriebenen Weise hergestellt und mit den vorher im Grundform-Unterkasten 11a schon zusammengesetzten Formteilen 5,5a verbunden.

Wenn die zu schaffende Form vollständig ist, d.h. das letzte Formteil mit den vorher zusammengesetzten verbunden wurde, nimmt der Transferwagen 42 den die Form tragenden Grundform-Unterkasten 11a nicht wieder aus dem Werkzeugträger 1 heraus, sondern dieser bringt vielmehr den Grundform-Unterkasten 11a mit der in ihm zusammengesetzten gesamten Form zur Entnahmestation 51 (wie in Fig.5 dargestellt).

Der Entnahmewagen 52 der Station übernimmt den Grundform-Unterkasten 11a zusammen mit der in ihm befindlichen Form vom Werkzeugträger 1 und verfährt ihn radial nach außen. Anschließend erfolgt das Ausstoßen der fertig zusammengesetzten Form aus den Grundform-Unterkasten 11a mittels des Ausstoßers 53 und die fertig zusammengesetzte Form kann in der schon oben angegebenen Weise aus der erfindungsgemäßen Vorrichtung entnommen werden.

Die Übergabe des Grundform-Unterkastens 11a mit der fertigen Form auf den Entnahmewagen 52 erfolgt in der oben bezüglich der Transferstation beschriebenen Weise mittels der Hubvorrichtung 54.

Gleichzeitig ist der zweite Grundform-Unterkasten 11a wieder in die Transferstation 41 gelangt und in dieser aus dem Werkzeugträger 1 entnommen worden. Beim nächsten Takt gelangt daher ein Werkzeugträgerelement mit fehlendem Grundform-Unterkasten 11a in die Entnahmestation 51, so daß der dort befindliche erste Grundform-Unterkasten 11a wieder an seinen Platz im Werkzeugträger 1 durch den Wagen 53 gebracht wird. Der erste Grundform-Unterkasten 11a ist damit zur Formung eines weiteren Grundformteils bereit.

Vorstehend wurde eine äußerst bevorzugte Ausgestaltung der Erfindung unter Bezugnahme auf die Zeichnung beschrieben. Im Rahmen des Erfindungsgedankens sind verschiedene Abwandlungen möglich. Die dargestellte Vorrichtung beinhaltet ein Zehnerkarussell, bei dem zehn zu einer Form zusammenzusetzende Formteile mit einer Schußstation 8 geformt werden können. In dieser Ausgestaltung wurde die erfindungsgemäße Vorrichtung in konstruktiver und einsatztechnischer Hinsicht optimiert, d.h. es wurde eine optimale Größe gewählt, mit der bei den meisten herzustellenden Formen sämtliche Formteile 5,5a insgesamt mit der Vorrichtung hergestellt werden können. Gleichzeitig bietet die erfindungsgemäße Vorrichtung aber die Möglichkeit auch Formen mit mehr als zehn Formteilen herzustellen, indem in der Transferstation 41 entweder an einer anderen oder anderen herkömmlichen Formmaschinen hergestellte Formteile zum einen von Hand oder in der in der WO 87/07543 gegebenen Weise zugeführt und eingesetzt werden können oder aber die dargestellte Transferstation 41 gleichzeitig eine Transferstation für eine weitere erfindungsgemäße Vorrichtung mit einem Werkzeugträger 1 in der beschriebenen Weise mit zehn oder weniger Werkzeugen ist, so daß in der beschriebenen Weise mit diesem zweiten Karussell und dessen zugehöriger Schußstation 8 die entsprechenden Teile in der beschriebenen Weise geformt und in der gemeinsamen Transferstation 41 die Gesamtform aus den Einzelformteilen zusammengesetzt werden können.

Gegebenenfalls können dabei auch Werkzeugträger-Karussells mit weniger Werkzeugen 2, beispielsweise mit jeweils fünf Werkzeugen verwendet werden. Auch ist zwar die Position der Transferstation 41 und unmittelbar anschließend an diese die Entnahmestation 51 nahe der Schußstation 8 wünschenswert, aber nicht notwendig. Demgemäß kann beispielsweise eine erste Transferstation 41 bei einer erfindungsgemäßen Vorrichtung vorgesehen sein, die eine gemeinsame Station für zwei Werkzeugträger-Karusselle ist. In Bewegungsrichtung hinter dieser kann eine weitere Transferstation vorgesehen sein, der kein weiteres Karussell zugeordnet ist. Selbstverständlich folgt auch dann eine Entnahmestation. Bei einer solchen Ausgestaltung können einerseits zwei Werkzeugträger-Karussells zur Erstellung von Formen mit mehreren Einzelteilen zusammenarbeiten oder aber sie können unabhängig voneinander Formen mit weniger Formeinzelteilen erstellen, wobei eine der Transferstationen von einem Karussell, das keine weitere aufweisen muß, genutzt wird, während die andere Transferstation 41 nur von dem Karussell genutzt wird, dem sie zugeordnet ist. Während die Anordnung von Werkzeugträger und Schußhaubenträger in der zu Beginn der Figurenbeschreibung erläuterten Weise die optimale ist, können beide aber auch konzentrisch zueinander oder aber derart versetzt zueinander angeordnet sein, daß sich der Weg ihres Umfangsrandes nicht schneidet, sondern vielmehr die Schußhaube 6 im Bereich der Schußstation 8 von außen herangefördert wird. Doch ist, wie ersichtlich ist, die dargestellte Ausgestaltung die optimale. Weiterhin muß der die Werkzeuge 2 und die Schußhauben 6 tragende Endlosförderer nicht als Kreisförderer oder Karussell ausgebildet sein, sondern kann beispielsweise auch mittels einer um ein Rechteck, Quadrat, oval, eine Ellipse oder dergleichen umlaufende Förderkette oder dergleichen beinhalten, die die entsprechenden Halterungen für die Werkzeuge 2 und die Schußhauben 6 trägt.

Weitere bevorzugte Ausgestaltungen der erfindungsgemäßen Vorrichtung zur Durchführung des erfindungsgemäßen Verfahrens sind schematisch in den Figuren 5 und 6 dargestellt. Soweit einzelne Teile grundsätzlich übereinstimmen, so sind sie mit gleichen Bezugszeichen bezeichnet wie in den Figuren 1 bis 4. Soweit in den Figuren 5 und 6 einzelne Elemente im Detail nicht dargestellt sind, so können sie grundsätzlich ausgestaltet sein wie in den Figuren 1 bis 4 dargestellt und unter Bezug auf diese Figuren beschrieben.

Bei den Ausgestaltungen der Figuren 5 und 6 ist der Werkzeugträger 1 als Rollenbahn für die Werkzeuge ausgebildet. Bei der Ausgestaltung der Figur 5 ist der Werkzeugförderer 1 als rechteckig umlaufender Endlosförderer ausgebildet, bei dem die Werkzeuge umlaufen. Gleiches gilt für den ebenfalls als rechteckige Rollenbahn für die Schußhauben 6 ausgebildeten Schußhaubenträger 4. Die Bahnen 1, 4 sind auch hier in der Höhe versetzt angeordnet. Während in der dargestellten Ausführungsform der Figur 5 der Schußhaubenträger 4 vollständig innerhalb des Werkzeugträgers 1 angeordnet ist, könnte er im rückwärtigen Teil (oben in Figur 5) ebenfalls über den dortigen Teil des Werkzeugträgers 1 geführt sein.

Es ist weiterhin die Schußstation 8 schematisch dargestellt. Im Gegensatz zu der Ausgestaltung der Figuren 1 und 2, bei der die in sie eingeschossenen Formteile aufweisenden Werkzeuge 2 durch den Werkzeugförderer 1 selbst zu einer von der Schußstation 8 separaten Transferstation 41 gefördert werden, ist die Transferstation 41 bei der Ausgestaltung der Figuren 5 und 6 unmittelbar bei der Schußstation 8 angeordnet.

Getrennt vom Werkzeugförderer 1 ist der Transferstation 41 eine Ablage 61 nachgeordnet, von der die hergestellten Formpakete unmittelbar in eine Gießanlage 62 und von dieser über eine Ablage 63 für den Abguß fort zur Weiterverarbeitung der gegossenen Teile gefördert werden können.

Die Ausgestaltung der Vorrichtung der Figur 6 ist ähnlich, abgesehen davon, daß dort, wie gesagt, der Werkzeug- und der Schußhaubenträger 1, 4 linear ausgebildet ist, was ein Hin- und Herfördern der Werkzeuge 2 und Schußhauben 6 bedingt, wobei allerdings der Transport der zusammengesetzten Formen in der Figur 6 rechts herum in Richtung des Pfeils B erfolgt, während er bei der Ausgestaltung der Figur 5 links herum in Richtung des Pfeils A erfolgt.

Der Arbeitsablauf ist grundsätzlich der gleiche wie unter Bezug auf die Figuren 1 bis 4 beschrieben. Zunächst gelangt das erste Werkzeug mit dem Grundform-Unterkasten in die Schußstation 8. Dort wird die zugehörige Schußhaube 6 und über diese der Mischungsbunker 21 sowie ein Schußkessel- und Begasungswagen (im einzelnen nicht dargestellt; es wird Bezug auf die Erläuterung zu den Figuren 1 und 2 genommen) verfahren. Anschließend erfolgt die Herstellung der Grundform in der unter Bezugnahme auf die Figuren 1 und 2 beschriebenen Weise. Im folgenden werden in der Schußstation 8 Unterkasten und Oberkasten des Grundwerkzeugs voneinander getrennt, wobei in der weiter oben erläuterten Weise das geformte Grundformteil im Grundform-Unterkasten verbleibt, der durch einen Transferwagen der Transferstation 41 aus der Schußstation 8 senkrecht zur Werkzeugträger-Bahn 1 herausverfahren wird, während das zugehörige Oberwerkzeug entlang der Werkzeugträger-Bahn 1 weitergefördert wird. Gleichzeitig wird das nächste Werkzeug 2 in die Schußstation 8 gefördert. Es erfolgt in der ebenfalls weiter oben beschriebenen Weise die Herstellung des in diesem Werkzeug herzustellenden Kernteils. Nach Herstellung wird das Werkzeug geöffnet, indem Unterkasten und Oberkasten getrennt werden, wobei das hergestellte Kernteil aus dem Unterkasten ausgestoßen wird und im Oberkasten verbleibt. Anschließend kann durch den Transferwagen der Transferstation 41 das Grundform-Unterteil mit dem in ihm befindlichen Grundform-Teil in das geöffnete nächstfolgende Werkzeug eingeführt werden. Das in diesem hergestellte Kernteil wird aus seinem Oberkasten ausgestoßen und mit dem Grundform-Unterkasten sowie dem in diesem befindlichen Grundform-Teil durch die Transferstation 41 wieder aus der Schußstation 8 herausgefahren. Unter- und Oberkasten des zweiten Werkzeugs werden dann entlang der Werkzeugträger-Bahn 1 aus der Schußstation 8 herausgefördert. Die Herstellung der weiteren Kern- und Formteile sowie das Zusammensetzen der einzelnen Teile zu der Gesamtform erfolgt dann nachfolgend in grundsätzlich der gleichen Weise. Zu Details darf auf die Erläuterung der Figuren 1 bis 3 verwiesen werden. Nach Herstellung der gesamten Form kann diese in Richtung des Pfeils A zur Ablage für das Kernpaket 61 und von dieser dann zum Gießen des Gußstücks in die Gießanlage 62 gefördert werden, aus welcher der Abguß, gegebenenfalls nach Zwischenablage (63) in Richtung des Pfeils C aus der Vorrichtung fortgefördert wird. Anschließend gelangt wiederum der Oberkasten des ersten Werkzeugs zur Schußstation 8, wo der vom Kernpaket befreite Grundform-Unterkasten ebenfalls wieder in die Schußstation 8 eingefahren wird, so daß die nachfolgenden Formteile für ein weiteres Kernpaket und dieses hergestellt werden können. Gegebenenfalls kann auch hier in der weiter oben beschriebenen Weise mit zwei Grundform-Unterkästen für einen zugehörigen Oberkasten gearbeitet werden.

Der Ablauf bei der Ausgestaltung der Figur 6 ist grundsätzlich der gleiche, wobei dort lediglich nach Herstellung sämtlicher Form- und Kernteile sowie des aus diesen zusammengesetzten Kernpakets die Werkzeuge 2 sowie die Schußhauben 6 in Gegenrichtung zur ursprünglichen Förderrichtung während der Bearbeitung zurückverfahren werden. Wenn hierbei der Oberkasten des ersten Werkzeugs durch die Schußstation 8 verfahren wird, wird gleichzeitig durch die Transferstation 41 der zugehörige Grundform-Unterkasten in die Schußstation eingebracht und mit dem Oberkasten zusammengebracht. Dann können in gleicher Weise wiederum die einzelnen Form- und Kernteile für das nächste Form- bzw. Kernpaket und dieses hergestellt werden.

Die Vorrichtungen der Figuren 5 und 6 sind durch ein Gehäuse 66 umgeben.

Soweit Details unter Bezugnahme auf die Figuren 5 und 6 nicht beschrieben wurden, so kann grundsätzlich für eine bevorzugte Ausbildung derselben auf die Erläuterung zu den Figuren 1 bis 4 verwiesen werden.

## Patentansprüche

1. Vorrichtung zur Herstellung von Formen für Gießereizwecke, die aus mehreren miteinander verbundenen Formteilen, insbesondere auch Kernteilen zusammengesetzt sind, wobei die einzelnen Formteile jeweils in einem aus wenigstens zwei Teilkästen bestehenden Form-Werkzeug für sich geformt werden, mit mindestens einem getaktet bewegten Werkzeug-Förderer (1) für die Form-Werkzeuge (2), jeweils einem synchron mit diesem laufenden Förderer (4) für an die Werkzeuge (2) angepaßte Schußhauben (6), und mit mindestens einer einem Werkzeug-Förderer zugeordneten, für mehrere Werkzeuge (2) gemeinsamen Schußstation (8), dadurch gekennzeichnet, daß die Werkzeuge (2) und zugehörige Schußhauben (6) durch ihre Förderer (1, 4) zur Schußstation (8) versetzt zueinander geführt werden können und daß die Schußhauben (6) und die Werkzeuge (2) zum Schießen der Kernteile in der Schußstation (8) übereinander verfahrbar sind.

2. Vorrichtung nach Anspruch 1, dadurch gekennzeichnet, daß die Schußstation (8) einen linear über dem in der Schußstation (8) befindlichen Werkzeug (2) verfahrbaren Schußkessel- und Begasungswagen (26) mit einem Schußkessel (27) und einer Begasungshaube (28) aufweist, wobei der Schußkessel (27) mit Einrichtungen zur Aufnahme und Übertragung der Schußhaube (6) über das Werkzeug (2) versehen ist.

3. Vorrichtung nach Anspruch 1 oder 2, gekennzeichnet durch eine Umsetzeinrichtung (32) zum Greifen von Ausstoßerplatten (13) und Entfernen derselben von den Werkzeugen (2) in einer Haltestation des Förderers (1) vor der Schußstation (8).

4. Vorrichtung nach Anspruch 3, dadurch gekennzeichnet, daß die Umsetzeinrichtung (32) einen Schwenkarm (33) aufweist.

5. Vorrichtung nach einem der Ansprüche 3 bis 4, dadurch gekennzeichnet, daß die Begasungshaube (28) eine Einrichtung (28a) zur Aufnahme und zum Ausstoßen der Ausstoßerplatten (13) aufweist.

6. Vorrichtung nach einem der Ansprüche 1 bis 5, dadurch gekennzeichnet, daß die Förderer (1, 4) für die Werkzeuge (2) und Schußhauben (6) Rundläufer sind, insbesondere in der Art von die Werkzeuge (2) und die Schußhauben (6) an ihrem Umfang tragenden Karussellen.

7. Vorrichtung nach einem der Ansprüche 1 bis 6, dadurch gekennzeichnet, daß die Umlaufachsen (3, 7) der Förderer (1, 4) in den durch ihren Umfang begrenzten Bereich, aber relativ zueinander senkrecht zu ihren Achsen versetzt angeordnet sind.

8. Vorrichtung nach Anspruch 7, dadurch gekennzeichnet, daß die Schußstation (8) radial zu beiden Drehachsen (3, 7) angeordnet ist.

9. Vorrichtung nach einem der Ansprüche 1 bis 8, dadurch gekennzeichnet, daß mehrere Mischungsbunker (21) vorhanden sind, die mittig oberhalb in die Positionierungsstelle bringbar sind, in die diese Schußhauben (6) durch den Schußhaubenträger zum Einschießen des Kernformmaterials (Sand) in die Werkzeuge (2) gebracht werden.

10. Vorrichtung nach einem der Ansprüche 1 bis 9, dadurch gekennzeichnet, daß sich an die Schußstation (8) eine Einrichtung (41) (Transferstation) zum Entfernen eines Grundform-Unterkastens (11a) mit darin befindlichem geformten Grund-Formteil (5a) aus dem Werkzeugträger (1) für die Werkzeuge (2, 11, 12) und zum Zurückbewegen in den Bereich geöffneter Folgewerkzeuge (2) anschließt.

11. Vorrichtung nach einem der Ansprüche 1 bis 10, gekennzeichnet durch Einrichtungen zum Halten von geformten Formteilen in Oberkästen (12) von Werkzeugen (2) und zum Zusammenfügen eines so gehaltenen Formteils (5) mit in einem Grund-Unterkasten (11a) eines anderen Werkzeugs gehaltenen, gegebenenfalls schon zusammengefügten Formteilen (5, 5a) (Paket der Formteile).

12. Vorrichtung nach einem der vorangehenden Ansprüche, gekennzeichnet durch eine Entnahmestation (51) mit einer Einrichtung zum Entfernen einer in einem Grundform-Unterkasten (11a) aus den Formteilen (5, 5a) zusammengesetzten Form aus dem Förderweg des Werkzeugträgers (1) und zum Zurückbringen des leeren Grundform-Unterkastens (11a) in den Werkzeugträger (1).

13. Verfahren zum Herstellen von Formen für Gießereizwecke, die aus mehreren miteinander verbundenen Formteilen, insbesondere auch Kernteilen zusammengesetzt sind, wobei Formteile jeweils in einem aus wenigstens zwei Teilkästen bestehenden Werkzeug für sich durch Einschießen von Formsand in dieses geformt werden, die Werkzeuge mittels eines Förderers schrittweise gefördert werden, synchron mit den Werkzeugen diesen zugeordnete Schußhauben gefördert werden, wobei Schußhaube und Werkzeuge zu einer ihnen gemeinsamen Schußstation geführt werden, dadurch gekennzeichnet, daß die Schußhauben zunächst zu der Schußstation in einer zu den Werkzeugen lateral versetzten Stellung mittels ihrer Förderer gefördert werden und dann erst Schußhauben und Werkzeuge in ihre Schießposition zum Einschießen des Formsandes übereinander verfahren werden.

14. Verfahren nach Anspruch 13, dadurch gekennzeichnet, daß eine zu der Schußstation gelangende Schußhaube linear über die Werkzeuge gebracht und Schußhaube und Werkzeuge zum Einschießen des Formsandes gegeneinander bewegt werden.

15. Verfahren nach Anspruch 13 oder 14, dadurch gekennzeichnet, daß durch einen Endlosförderer mit den Werkzeugen geförderte Ausstoßerplatten vor der Schußstation von den Werkzeugen abgehoben, aus deren Bewegungsweg herausbewegt, in die Schußstation gebracht werden und dort mittels einer Begasungshaube aufgenommen und nach Einschießen des Formsandes in die Werkzeuge linear über diese verfahren und wieder mit den Werkzeugen zusammengeführt werden.

16. Verfahren nach einem der Ansprüche 13 bis 15, dadurch gekennzeichnet, daß anschließend an die Herstellung jedes Formteils ein Grundform-Unterkasten mit in ihm befindlichen schon zusammengesetzten Formteilen jeweils aus dem Bewegungsweg der Werkzeuge linear herausverfahren und zur Aufnahme und zum Zusammenfügen eines weiteren Formteils wechselweise in den Bewegungsweg der Werkzeuge eingefahren wird, bis die gewünschte Form vollständig aus Formteilen zusammengesetzt ist.

17. Verfahren nach Anspruch 16, dadurch gekennzeichnet, daß die Formteile derart zusammengesetzt werden, daß ein Grundformteil und gegebenenfalls weitere schon mit diesem zusammengefügte Formteile gegen ein weiteres aufzusetzendes Formteil angehoben und dieses dann aus seinem Oberformkasten gegen das Grundformteil und gegebenenfalls die weiteren schon mit diesen verbundenen Formteile herausgedrückt wird.

## Claims

1. Apparatus for manufacturing foundry moulds, which comprise several, inter-connected mould parts, particularly also core parts, the individual mould parts being in each case moulded in a die comprising at least two partial boxes, with at least one die conveyor (1) for the dies (2) moved in timed manner, in each case one conveyor (4) rotating synchronously therewith for shooting hoods (6) adapted to the dies (2), and with a shooting station (8) common to several dies (2) associated with at least one die conveyor, characterized in that the dies (2) and associated shooting hoods (6) can be guided in displaced manner with respect to one another by their conveyors (1, 4) to the shooting station (8) and that the shooting hoods (6) and dies (2) can be moved above one another for shooting the core parts in the shooting station (8).

2. Apparatus according to claim 1, characterized in that the shooting station (8) has a shooting boiler and gassing trolley (26) movable linearly over the die (2) in the shooting station (8) and having a shooting boiler (27) and a gassing hood (28), the shooting boiler (27) being provided with devices for receiving and transferring the shooting hood (6) over the die (2).

3. Apparatus according to claim 1 or 2, characterized by a transfer device (32) for gripping ejector plates (13) and for removing the same from the dies (2) in a holding station of the conveyor (1) upstream of the shooting station (8).

4. Apparatus according to claim 3, characterized in that the transfer device (32) has a swivel arm (33).

5. Apparatus according to one of the claims 3 or 4, characterized in that the gassing hood (28) has a device (28a) for receiving and ejecting the ejector plates (13).

6. Apparatus according to one of the claims 1 to 5, characterized in that the conveyors (1, 4) for the dies (2) and firing hood (6) are rotary means, particularly in the nature of carousels circumferentially carrying the dies (2) and the shooting hoods (6).

7. Apparatus according to one of the claims 1 to 6, characterized in that the rotating spindles (3, 7) of the conveyors (1, 4) are displaced with respect to one another in the area bounded by their circumference, but relative to one another perpendicular to their axes.

8. Apparatus according to claim 7, characterized in that the shooting station (8) is arranged radially with respect to the two rotating spindles (3, 7).

9. Apparatus according to one of the claims 1 to 8, characterized in that there are several mixing bunkers (21), which can be brought centrally above in the positioning location into which said shooting hoods (6) can be brought by the shooting hood carriers for shooting the core mould material (sand) into the dies (2).

10. Apparatus according to one of the claims 1 to 9, characterized in that to the shooting station (8) is connected a device (41 (transfer station) for removing a basic mould lower box (11a) with the basic mould part (5a) moulded therein from the die carrier (1) for the dies (2, 11, 12) and for moving back into the area of opened followed dies (2).

11. Apparatus according to one of the claims 1 to 10, characterized by devices for holding moulded mould parts in upper boxes (10) of dies (2) and for joining together a thus held mould part (5) with optionally already joined mould parts (5, 5a) held in a basic lower box (11a) of another die (pack of mould parts).

12. Apparatus according to one of the preceding claims, characterized by a removal station (51) with a device for removing a mould formed from the mould parts (5, 5a) in a basic mould lower box (11a) from the conveying path of the die carrier (1) and for bringing back the empty basic mould lower box (11a) into the die carrier (1).

13. Method for manufacturing foundry moulds, which comprise several inter-connected mould parts and in particular also core parts, the mould parts being individually moulded in a die comprising at least two partial boxes by shooting moulding sand into the same, the dies are conveyed gradually by means of a conveyor, shooting hoods associated with the dies are conveyed synchronously therewith, the shooting hod and the dies being guided to a common shooting station, characterized in that the shooting hoods are initially conveyed to the shooting station in a position laterally displaced with respect to the dies by means of their conveyors and only then are the shooting hoods and dies moved in superimposed manner into their shooting position for shooting in the moulding sand.

14. Method according to claim 13, characterized in that a shooting hood passing to the shooting station is brought linearly over the dies and the shooting hood and dies are moved against one another for shooting in the moulding sand.

15. Method according to claim 13 or 14, characterized in that by an endless conveyor ejector plates conveyed with the dies are raised from the latter upstream of the shooting station, are moved out of their movement path, brought into the shooting station and are received there by means of a gassing hood and after shooting the moulding sand into the dies are moved linearly over the latter and brought together again with the dies.

16. Method according to one of the claims 13 to 15, characterized in that following onto the manufacture of each mould part, a basic mould lower box with the already assembled mould parts located therein is moved linearly out of the movement path of the dies and for receiving and joining together a further mould part is introduced in alternating manner into the movement path of the dies until the desired mould is assembled completely from the mould parts.

17. Method according to claim 16, characterized in that the mould parts are assembled in such a way that a basic mould part and optionally further mould parts already assembled therewith are raised against a further mould part to be mounted and the latter is then forced out of its upper mould box against the basic mould part and optionally also the further mould parts already connected thereto.

## Revendications

1. Dispositif pour fabriquer des moules de fonderie constitués de plusieurs pièces de moules juxtaposées, notamment de noyaux, chaque pièce de moule étant moulée séparément dans un conformateur de moules formé d'au moins deux châssis à pièces, comportant au moins un convoyeur-conformateur (1) cadencé pour les conformateurs de moules (2), conformateurs (2) pour chacun desquels est adapté un transporteur (4) de hottes d'injection (6) synchrone avec eux, et au moins un poste d'injection (8) commun à plusieurs conformateurs (2), associé à un convoveur-conformateur, caractérisé en ce que les conformateurs (2) et les hottes d'injection (6) associées peuvent être acheminés décalés les uns par rapport aux autres par leurs dispositifs de transport (1,4) vers le poste d'injection (8), et en ce que les hottes d'injection (6) et les conformateurs (2) peuvent être déplacés l'un au-dessus de l'autre pour l'injection des noyaux dans le poste d'injection (8).

2. Dispositif selon la revendication 1, caractérisé en ce que le poste d'injection (8) présente un chariot (26) d'injection et de gazage, déplaçable linéairement au-dessus du conformateur (2) présent dans le poste d'injection (8), comportant un réceptacle d'injection (27) et une hotte de gazage (28), le réceptacle d'injection (27) étant muni de dispositifs pour la réception et le transfert de la hotte d'injection (6) au-dessus du conformateur (2).

3. Dispositif selon l'une quelconque des revendications 1 ou 2, caractérisé par un dispositif de déplacement (32) pour saisir des plaques d'éjection (13) et les transporter des conformateurs (2) vers un poste de dépôt du convoyeur (1) devant le poste d'injection (8).

4. Dispositif selon la revendication 3, caractérisé en ce que le dispositif de déplacement (32) comporte un bras pivotant (33).

5. Dispositif selon l'une quelconque des revendications 3 à 4, caractérisé en ce que la hotte de gazage (28) présente un dispositif (28a) pour la réception et l'éjection des plaques d'éjection (13).

6. Dispositif selon l'une quelconque des revendications 1 à 5, caractérisé en ce que les convoyeurs (1) pour les moules et les transporteurs (4) pour les hottes d'injection (6) sont rotatifs, en particulier sous la forme de carrousels portant à leur périphérie les conformateurs (2) et les hottes d'injection (6).

7. Dispositif selon l'une quelconque des revendications 1 à 6, caractérisé en ce que les axes de rotation (3,7) des convoyeurs (1) et des transporteurs (4) sont disposés dans la zone délimitée par leur périphérie, mais décalés les uns par rapport aux autres perpendiculairement à leurs axes.

8. Dispositif selon la revendication 7, caractérisé en ce que le poste d'injection (8) est radial par rapport aux deux axes de rotation (3,7).

9. Dispositif selon l'une quelconque des revendications 1 à 8, caractérisé en ce qu'il existe plusieurs trémies mélangeuses pouvant être portées à mi-hauteur à l'endroit de la position dans laquelle ces hottes d'injection (6) sont amenées par les supports de hottes d'injection pour l'injection dans les conformateurs (2) du matériau (sable) de moulage des noyaux.

10. Dispositif selon l'une quelconque des revendications 1 à 9, caractérisé en ce que le poste d'injection est suivi d'un dispositif (41) (poste de transfert) pour l'évacuation hors du convoyeur-conformateur (1) pour les conformateurs (2,11,12) d'un châssis inférieur pour moule de fond (11a) avec son moule de fond (5a) et pour son retour dans la zone des conformateurs ouverts suivants.

11. Dispositif selon l'une quelconque des revendications 1 à 10, caractérisé par des dispositifs de maintien de parties de moules moulées dans les châssis supérieurs (12) des conformateurs (2) et pour l'assemblage d'une pièce de moule (5) ainsi maintenue avec des pièces de moules (5,5a) maintenues dans un châssis inférieur (11a) d'un autre conformateur, le cas échéant déjà assemblées (paquet de pièces de moules).

12. Dispositif selon l'une quelconque des revendications précédentes, caractérisé par un poste d'évacuation (51) comprenant un dispositif d'évacuation hors du trajet de transport du convoyeur-conformateur (1) d'un moule composé des pièces de moules (5,5a) assemblées dans un châssis inférieur (11a) et de remise en place du châssis inférieur de moule de fond (11a) vide dans le convoyeur-conformateur (1).

13. Procédé pour fabriquer des moules de fonderie constitués de plusieurs pièces de moules juxtaposées, notamment de noyaux, dans lequel des pièces de moules sont moulées séparément par injection de sable de fonderie dans un conformateur formé d'au moins deux châssis à pièces, les conformateurs étant transportés pas à pas au moyen d'un convoyeur, des hottes d'injection associées aux conformateurs étant transportées de manière synchrone avec ceux-ci, les hottes d'injection et les conformateurs étant ainsi acheminés vers un poste d'injection commun, caractérisé en ce que les hottes d'injection sont d'abord acheminées au moyen de leurs dispositifs de transport vers le poste d'injection dans une position décalée latéralement par rapport aux conformateurs, et qu'ensuite seulement, les hottes d'injection et les conformateurs sont déplacés les uns au-dessus des autres dans leur position d'injection pour l'injection du sable de fonderie.

14. Procédé selon la revendication 13, caractérisé en ce qu'une hotte d'injection allant au poste d'injection est amenée linéairement au-dessus des conformateurs et en ce que la hotte d'injection et les conformateurs d'injection du sable de fonderie sont déplacés en sens contraire.

15. Procédé selon l'une quelconque des revendications 13 ou 14, caractérisé en ce que des plaques d'éjection transportées par un convoyeur à bande sans fin avec les conformateurs sont enlevées des conformateurs devant le poste d'injection, déviées de leur trajet de déplacement, amenées dans le poste d'injection où elles sont saisies au moyen d'une hotte de gazage, déplacées linéairement au-dessus des conformateurs après injection du sable de fonderie dans ceux-ci et à nouveau ramenées avec les conformateurs.

16. Procédé selon l'une quelconque des revendications 13 à 15, caractérisé en ce que, consécutivement à la fabrication de chaque pièce de moule, un châssis inférieur pour moule de fond comportant des pièces de moules déjà assemblées est retiré linéairement du trajet de déplacement des conformateurs et introduit alternativement dans le trajet de déplacement des conformateurs pour la réception et l'assemblage d'une autre pièce de moule, jusqu'à ce que l'assemblage des pièces de moules constituant le moule souhaité soit complet.

17. Procédé selon la revendication 16, caractérisé en ce que les pièces de moules sont assemblées de façon qu'une pièce de moule de fond et, le cas échéant, d'autres pièces de moules déjà assemblées à celle-ci sont soulevées vers une autre pièce de moule à assembler et en ce que celle-ci est alors dégagée de son châssis de moule supérieur et assemblée par pression à la pièce de moule de fond, respectivement aux autres pièces de moules déjà assemblées.
